# EUROPÄISCHE PATENTSCHRIFT

(11) **EP 0 530 612 B1**
(45) Veröffentlichungstag und Bekanntmachung des Hinweises auf die Patenterteilung: **12.04.1995**
(21) Anmeldenummer: 92114265.9
(22) Anmeldetag: 21.08.1992
(51) Int. Cl.: B41F 27/00, B41F 27/12, G08C 17/00, H01F 38/14

(54) **Vorrichtung für die Uebertragung von elektrischer Energie und von Daten von einem feststehenden Maschinenbauteil auf ein sich drehendes Maschinenbauteil einer Druckmaschine**
Side register and overload control in a sheet printing machine
Contrôle du repérage latéral et de la surcharge dans une machine d'impression pour feuilles

(30) Priorität: 04.09.1991 DE 4129373
(43) Veröffentlichungstag der Anmeldung: 10.03.1993
(73) Patentinhaber: MAN Roland Druckmaschinen AG, 63012 Offenbach (DE)
(72) Erfinder: Möser, Knut, W-6050 Offenbach am Main (DE)
(74) Vertreter: Marek, Joachim, Dipl.-Ing.

(56) Entgegenhaltungen:
- EP-A- 232 730
- EP-A- 374 749
- EP-A- 0 266 515
- DE-A- 3 517 179
- DE-A- 3 721 900
- DE-A- 3 830 384
- DE-C- 3 638 428
- DE-C- 3 936 446
- GB-A- 2 170 785
- US-A- 4 242 666
- US-A- 4 837 556
- PATENT ABSTRACTS OF JAPAN vol. 010, no. 005 (E-372)10. Januar 1986 &JP-A-60 169 240 ( ISHIKAWAJIMA HARIMA JUKOGYO KK ) 2. September 1985
- PATENT ABSTRACTS OF JAPAN vol. 010, no. 070 (M-462)19. März 1986 & JP-A-21 1 497 ( CANON KK ) 28. Oktober 1985

## Beschreibung

Die Erfindung betrifft eine Vorrichtung mit den Merkmalen des Oberbegriffs von Patentanspruch 1.

Eine Vorrichtung mit diesen Merkmalen ist in der DE 36 33 855 C2 beschrieben. Diese Vorrichtung dient zum Lösen, Verstellen und Spannen einer am Umfang eines Plattenzylinders anliegenden Druckplatte einer Druckmaschine, wie dies ein bevorzugtes Anwendungsgebiet der Erfindung ist.

In Fig. 5 dieser Druckschrift sind die hierzu vorgesehenen Stellmotoren bzw. das Stellglied über Pfeile mit einer zentralen Verarbeitungseinheit verbunden. Dem Text kann nicht entnommen werden, wie die Verbindung konkret ausgeführt ist. Vermutlich können die Daten und die Energie dort nur bei stehendem Plattenzylinder übertragen werden. Dies ist aber nachteilig, weil man hierzu die Maschine zunächst anhalten muß. Nach dem Verstellen der Druckplatte muß sie wieder angefahren werden und hierbei entsteht natürlich Makulatur.

Zum Stand der Technik wird auch auf die DE 39 36 446 A1 verwiesen, die ein abermals bevorzugtes Anwendungsgebiet der erfindungsgemäßen Vorrichtung beschreibt. Dort ist die Druckplatte an in einer Zylindergrube angeordneten Spannschienen befestigt, von denen die vordere Spannschiene an ihren beiden Enden getrennt verstellt werden kann und die hintere Spannschiene parallel zu sich, wobei die Verstellung der Spannschienen in Umfangsrichtung des Plattenzylinders und zur Außenseite der Grube hin gegen Federkraft erfolgt. Dort ist auch schon ein Sensor vorgesehen, der die Einspannung der Druckplatte fühlt. Dieser Druckschrift kann auch schon der Gedanke entnommen werden, die Passerkorrektur bei laufender Maschine vorzunehmen. Wie hierbei die elektrische Energie und die Daten vom Maschinenrahmen auf den Plattenzylinder übertragen werden sollen, ist dort aber nicht beschrieben.

Aus der US-PS 4 837 566 sowie der EP 0 374 749 A1 sind sogenannte Rotationstransformatoren bekannt, bei denen jeweils eine Wicklung an dem rotierenden Teil und die entsprechende andere Wicklung gestellfest angebracht sind, derart daß beide Spulen von dem größtmöglichen Teil der magnetischen Kraftlinien durchflossen werden.

Ausgehend von einer Vorrichtung mit den Merkmalen des Oberbegriffs von Patentanspruch 1 liegt daher der Erfindung die Aufgabe zugrunde, diese so auszugestalten, daß die Daten und die elektrische Energie auch bei laufender Druckmaschine vom maschinenfesten Bauteil auf das sich drehende Bauteil übertragen werden können. Beim bevorzugten Anwendungsgebiet der Passerkorrektur soll dies also bei laufender Druckmaschine erfolgen können.

Zur Lösung dieser Aufgabe dienen die kennzeichnenden Merkmale von Patentanspruch 1. Danach ist es wesentlich, zwei getrennte Übertragungskanäle vorzusehen, nämlich einmal für die Daten und zum anderen für die Energie, oder die Daten und die Energie werden in einem Kanal übertragen. Am rotierenden Teil des Übertragers wird die Energie liefernde Wechselspannung gleichgerichtet, weil die nachfolgenden Bauteile Gleichspannung benötigen. Auch die Daten werden über Wechselspannung, ggf. über Impulse, kontaktlos übertragen und werden in einem Signaltreiber aufbereitet und als solche weiterverarbeit.

Eine wichtige Ausgestaltung der Erfindung ist dadurch gekennzeichnet, daß der Übertrager als Transformator mit rotierenden Wicklungen ausgebildet ist. Hier macht man sich zunutze, daß der Übertrager sowohl für die Energie wie auch für die Daten grundsätzlich elektrische Wechselspannung überträgt und diese Wechselspannung bzw. diese Impulse können durch einen Transformator kontaktlos übertragen werden, wobei hierzu der Transformator lediglich zweiteilig ausgebildet werden muß derart, daß ein Teil des Transformators feststeht und der andere rotiert. Zu diesem Merkmalskomplex verweisen wir als Stand der Technik auf die DE-38 39 771 A1, die schon einen rotationssymmetrisch aufgebauten Transformator in seinen Grundzügen beschreibt, ohne allerdings anzugeben, daS der Transformator zweiteilig ausgebildet sein kann derart, daS ein Teil rotiert und der andere steht. Dieses Prinzip ist aber ebenfalls an sich bekannt.

Die Erfindung wird im folgenden anhand von Ausführungsbeispielen näher erläutert, aus denen sich weitere wichtige Merkmale ergeben. Es zeigt:
- Fig. 1 -: ein Blockschaltbild der wesentlichen Bauelemente einer erfindungsgemäßen Vorrichtung;
- Fig. 2 -: ein Prinzipbild des zweiteiligen Transformators, dem auch seine bevorzugte räumliche Anordnung hervorgeht;
- Fig. 3 -: ein Schaltbild eines hierbei zum Einsatz kommenden, zweiteiligen Transformators mit rotierender Sekundärwicklung als Übertrager in einer ersten Ausführungsform;
- Fig. 4 -: ein Diagramm, wobei über der Zeit die Stromstärke dargestellt ist und woraus die Schachtelung der Leistungsübertragung und der Datenübertragung hervorgeht bei der Anordnung nach Fig. 3;
- Fig. 5 -: eine Prinzipdarstellung zur Erläuterung der einkanaligen Übertragung von Energie und Daten mit Hilfe des Transformators nach Fig. 2 (2. Ausführungsform);
- Fig. 6 -: ein Diagramm, wobei über der Zeit die frequenzmodulierte Spannung bei der Übertragung nach Fig. 5 dargestellt ist.

Zunächst sei anhand von Fig.1 das Prinzip einer erfindungsgemäßen Vorrichtung näher erläutert.

Eine Steuereinheit 2 ist vorgesehen, die ggf. auch eine Anzeige für die Datenwerte hat und die mit einem übergeordneten Host-Steuerwerk 56 der Druckmaschine in Verbindung steht. Sie überträgt durch Impulse 19 angedeutete Daten über eine Leitung 20 an einen Übertrager 3.

Die Steuereinheit 2 überträgt fernerhin durch ein Wechselspannungssymbol 21 angedeutete elektrische Energie über eine Leitung 18 an den Übertrager 3.

Die Bauteile von 2 und der statische Teil des Übertragers 3 sind im maschinenfesten Bereich 17 der Druckmaschine vorgesehen.

Die anderen Bauteile sind an einem rotierenden Maschinenbauteil befestigt, vorzugsweise an einem Plattenzylinder. Dieser rotierende Bereich ist durch Pos. 16 angedeutet. Die beiden Bereiche sind durch eine symbolische Trennlinie 22 in Fig. 1 voneinander getrennt.

Der Übertrager 3 überträgt kontaktlos, wie dies weiter unten noch anhand der folgenden Figuren näher erläutert wird, die elektrische Energie (Leistung) in Richtung des Pfeiles 23 an einen Gleichrichter 4. Dieser verwandelt den Wechselstrom in Gleichstrom.

Der Übertrager 3 leitet auch die Datenimpulse 19, wie durch den Pfeil 24 angedeutet, zu einem Signaltreiber 5, der eine serielle Schnittstelle darstellt. Auch dies wird weiter unten anhand der folgenden Figuren noch näher erläutert.

Ausgangsseitig des Gleichrichters 4 wird ein Motortreiber 8 mit der Gleichspannung 25 versorgt. Ein Steuerwerk 7 inklusive Speicher wird mit Gleichspannung 26 vom Gleichrichter 4 versorgt. Außerdem erhält das Steuerwerk 7 eine Referenzspannung 27 vom Gleichrichter 4.

Der Signaltreiber 5 ist mittels einer Datenleitung 28 an das Steuerwerk 7 angeschlossen, an das auch eine Anzeige 6 angeschlossen ist.

Das Steuerwerk 7 ist über eine Steuerleitung 29 mit dem Motortreiber 8 verbunden und der Motortreiber ist über eine weitere Leitung 30 mit einer Kanalauswahl 10 (Kanaltreiber) verbunden. An die Kanalauswahl ist über eine Leitung 31 ein Istwerttreiber 9 angeschlossen und dieser ist wiederum über eine Leitung 32 an das Steuerwerk 7 angeschlossen.

An die Kanalauswahl 10 sind beim gezeigten Ausführungsbeispiel ein Sensor (Druckdose) 11 sowie mehrere Stellmotoren 12, 13, 14, 15 und deren Postionsmelder 51,52,53,54 angeschlossen.

Eingangsseitig wird der Übertrager 3 beispielsweise von einem getakteten Netzteil versorgt. Der Gleichrichter 4 erzeugt an seinen Ausgängen Gleichspannungen, nämlich an der Leitung 26 eine Gleichspannung von 5 V bzw. eine Gleichspannung von 24 V an der Leitung 25.

Das Steuerwerk 7 steuert den Funktionsablauf. Dazu werden ihm die Daten über den Signaltreiber 5 zugeleitet. Die daraus abgeleiteten Signale gelangen über die Leitung 29 an den Motortreiber 8 und von dort an die Kanalauswahl 10. Die Motoren 12 bis 15 werden über die Leitungen 25, 30 mit Gleichspannung versorgt. Die Istwerte, d.h. die angefahrenen Positionen der Motore und auch der Istzustand des Sensors 11, werden der Kanalauswahl 10 zugeführt.

Bei der sequentiellen Abfrage vom Steuerwerk 7 werden die der Kanalauswahl 10 zugeführten Istwerte mit der Leitung 31 dem Istwerttreiber 9 zugeleitet und über die Leitung 32 vom Steuerwerk 7 ausgewertet. Sie gelangen dann in der Anzeige 6 zur Anzeige bzw. über die Leitungen 28, 24, 19 auch zur Anzeige an der maschinenfesten Steuereinheit 2. Hierzu steuert mit dem Signal 55 das Steuerwerk 7 die Kanalauswahl 10 und fragt dementsprechend die erzeugten Istwerte aus 11 und 51 bis 54 ab.

Fig. 2 zeigt eine konstruktiv bevorzugte Ausführungsform dieses zweiteiligen Transformators. Daraus geht hervor, daß der (feststehende) Kern rotationssymmetrisch ausgebildet ist und Topfform hat mit einem axialen Vorsprung 42. In den dadurch gebildeten Ringraum greifen die Primärwicklungen 33, 34 ein und die rotierende Sekundärwicklung 35 greift in den Spalt zwischen die Primärwicklingen 33, 34 ein.

Position 43 deutet die Feldlinien an, die sich im Luftspalt erstrecken.

Die rotierende Sekundärwicklung 35 ist an einer Platte 44 befestigt und die Drehachse ist bei Pos. 45 angedeutet. (Der Datenübertragungskanal 24 ist in Fig. 4 nicht angedeutet.)

Fig. 3 zeigt das Schaltschema eines hier zum Einsatz kommenden, zweiteiligen Transformators. Sein statischer Teil ist links von der Trennlinie 22 angedeutet und sein rotierender Teil rechts davon. Der statische Teil hat zwei primärseitige Wicklungen 33, 34, die induktiv an wenigstens eine sekundärseitige Wicklung 35 des rotierenden Teils angekoppelt sind.

In Fig. 3 sind außerdem eine Steuereinheit 36 für den Transformator sowie Verbraucher 37 angedeutet. Die Steuereinheit enthält als wesentliche Bauelemente einen Oszillator, eine Regelung, eine Steuerung, einen Treiber, eine Schutzschaltung und einen Generator für Zeitfenster (Datentrigger).

Der Steuereinheit 36 werden die Daten von der Steuereinheit 2 über die Leitung 19 zugeleitet. Sie werden dann entsprechend wie in Fig. 4 gezeigt übertragen.

Fig. 4 zeigt die von der sekundärseitigen Wicklung 35 empfangenen Signal. Daraus geht hervor, daß die elektrische Energie über Impulse 39, die hier dreieckförmig sind, weitergeleitet worden ist. Zwischen diesen Impulsen befindet sich jeweils ein Fenster, in denen keine Energie übertragen wird und in dieses Fenster setzt man die Datenübertragung 24 mit Datenimpulsen 40. Dies wird von der Steuereinheit 36 gesteuert.

Die Daten werden über den Datenkanal 24 an den Signaltreiber 5 weitergeleitet, der beispielsweise jeweils nur für die Impulslücken geöffnet wird. Die Energie-Impulse 39 werden gleichgerichtet und die dadurch erhaltene Gleichspannungsversorgung gelangt an die Verbraucher 37.

Fig. 6 erläutert die Übertragung mit Hilfe der Anordnung nach Fig. 5. Daraus geht hervor, daß'ein amplitudenmoduliertes Signal 50 übertragen wird, dessen niederfrequenter Anteil die Leistung 23 ergibt (Sinusteil der Kurve 50) und dessen hochfrequenter Anteil 57 die Daten 24 überträgt.

Das Signal 50 kann auch frequenzmoduliert oder phasenmoduliert sein.

Es ist somit ersichtlich, daß über den zweiteiligen Transformator die Hilfsenergie und die Steuersignale in den rotierenden Plattenzylinder übertragen werden können. Der Transformator ist verschleißfrei, wartungsfrei und überträgt kontaktlos die Hilfsenergie und die Steuerdaten zur Verstelleinheit im Plattenzylinder der Druckmaschine. Durch die kontaktlose Übertragung wird eine erhebliche Reduzierung der Steuersignale erreicht, so daß eine unkritische Übertragung von Steuersignalen ermöglicht wird. Dies wiederum ermöglicht eine genaue und reproduzierbare Positionierung.

Die Steuereinheit 2 tauscht also über den Übertrager 3 und den Signaltreiber 5 Steuerdaten mit dem Steuerwerk 7 aus. Dieses positioniert die Motore 12 - 15 (ggf. ist auch nur einer dieser Motoren vorgesehen) über die Motortreiber 8 und die Kanalauswahl 10. Die Positionierdaten der Motore werden über den Istwertreiber 9 vom Steuerwerk 7 ausgewertet. Der Klemmvorgang wird von der Druckdose 11 registriert und über die Kanalauswahl 10 und den Istwerttreiber 9 dem Steuerwerk 7 zugeleitet. Über die Anzeige 6 werden die Positionierdaten vom Steuerwerk 7 aus gesteuert und angezeigt.

Die zur Spannungsversorgung (Stromversorgung) der elektrischen Verbraucher 37 im rotierenden Teil 16 benötigte Energie wird vom Übertrager 3 übertragen und im Netzteil 4 aufbereitet und den elektrischen Bauelementen 5 - 11, den Motoren 12 - 15 und den Positionsmeldern 51 - 54 zugeleitet.

### Bezugszeichenliste

- 1:
- 2: Steuereinheit
- 3: Übertrager
- 4: Gleichrichter
- 5: Signaltreiber
- 6: Anzeige
- 7: Steuerwerk
- 8: Motortreiber
- 9: Istwerttreiber
- 10: Kanalauswahl
- 11: Sensor
- 12: Stellmotor
- 13: Stellmotor
- 14: Stellmotor
- 15: Stellmotor
- 16: Bereich, rotierend
- 17: Bereich, maschinenfest
- 18: Leitung
- 19: Impuls
- 20: Leitung
- 21: Symbol
- 22: Linie
- 23: Pfeil
- 24: Pfeil
- 25: Leitung (Gleichspannung)
- 26: Leitung (Gleichspannung)
- 27: Leitung (Referenzspannung)
- 28: Leitung (Datenleitung)
- 29: Leitung
- 30: Leitung
- 31: Leitung
- 32: Leitung
- 33: Wicklung
- 34: Wicklung
- 35: Wicklung
- 36: Steuereinheit
- 37: Verbraucher
- 38:
- 39: Impuls
- 40: Datenimpuls
- 41: Kern
- 42: Vorsprung
- 43: Feldlinie
- 44: Platte
- 45: Drehachse
- 46: Wicklung
- 47: Wicklung
- 48:
- 49:
- 50: Signal
- 51: Positionsmelder
- 52: Positionsmelder
- 53: Positionsmelder
- 54: Positionsmelder
- 55: Leitung (Signalleitung)
- 56: Steuerwerk
- 57: Anteil

## Patentansprüche

1. Vorrichtung an einen Plattenzylinder einer Druckmaschine, welcher in einer Zylindergrube zum Befestigen einer Druckplatte Spannschienen aufweist und wenigstens eine dieser Spannschienen über mit einer Steuereinheit verbundene Stellmotore nebst Positionsmeldern für Passerkorrekturen fernverstellbar ist,
**dadurch gekennzeichnet**,
daß für die kontaktlose Übertragung der elektrischen Energie und von Stellbefehlen zum Betrieb der Stellmotore (12 - 15) nebst der Positionsmelder (51, 52, 53, 54) von der gestellfest angebrachten Steuereinheit (2) aus sowie zur Rückführung von Daten der Positionsmelder (51, 52, 53, 54) zur Steuereinheit (2) ein Übertrager (3) vorgesehen ist, der zum einen als maschinenfester Teil eines zweiteiligen Transformators ausgebildet ist, dessen anderer Teil rotierend am Plattenzylinder angebracht ist, wobei diese beiden Teile für die Energieübertragung und die Datenübertragung eine Primärwicklung (46) und eine Sekundärwicklung (47) aufweisen, und daß im Plattenzylinder ein Steuerwerk (7) mit wenigstens einem Motortreiber (8) mit Kanalauswahl (10) vorgesehen ist, an welche die Stellmotoren (12 - 15) angeschlossen sind.

2. Vorrichtung nach Anspruch 1,
**dadurch gekennzeichnet**,
daß an die Motortreiber (8) mit Kanalauswahl (10) die Positionsmelder (51, 52, 53, 54) sowie ein vorgesehener Sensor (11) angeschlossen sind.

3. Vorrichtung nach Anspruch 1 oder 2,
**dadurch gekennzeichnet**,
daß an die Kanalauswahl (10) wenigstens ein Istwerttreiber (9) angeschlossen ist.

## Claims

1. Device on a plate cylinder of a printing press which has tensioning rails in a cylinder channel for fixing a printing plate and at least one of these tensioning rails is remotely adjustable via adjusting motors connected to a control unit together with position sensors for registration corrections, characterised in that for the contactless transfer of the electrical energy and of precision commands to operate the adjusting motors (12 - 15) as well as the position sensors (51, 52, 53, 54) starting from the control unit (2) installed fixed to the frame as well as for feeding back data of the position sensors (51, 52, 53, 54) to the control unit (2) a transfer unit (3) is provided which is constructed in one part as a part of a two-part transformer fixed to the press, the other part of which is installed rotatingly on the plate cylinder, wherein both of these parts have for energy transfer and data transfer a primary winding (46) and a secondary winding (47) and that in the plate cylinder there is provided a control unit (7) with at least one motor driver (8) with a channel selector (10) to which the adjusting motors (12 - 15) are connected.

2. Device according to Claim 1, characterised in that there are connected to the motor driver (8) with channel selector (10) the position sensors (51, 52, 53, 54) as well as a sensor (11) provided.

3. Device according to Claim 1 or 2, characterised in that at least one actual value driver (9) is connected to the channel selector (10).

## Revendications

1. Dispositif sur un cylindre porte-plaque d'une machine d'impression, lequel comporte des rails tendeurs dans un canal de cylindre pour fixer une plaque d'impression et au moins l'un de ces rails tendeurs peut être réglé à distance par l'intermédiaire de moteurs de réglage reliés à une unité de commande avec des indicateurs de position,
caractérisé en ce qu'un transmetteur (3) qui est réalisé d'une part comme partie solidaire de la machine d'un transformateur en deux parties, dont l'autre partie est agencée de façon rotative sur le cylindre porte-plaque, est prévu pour la transmission sans contact de l'énergie électrique et d'ordres de réglage pour le fonctionnement des moteurs de réglage (12-15) avec les indicateurs de position (51,52,53,54), à partir de l'unité de commande (2) solidaire du bâti, ainsi que pour le retour de données des indicateurs de position (51,52,53,54) vers l'unité de commande (2), ces deux parties comportant un enroulement primaire (46) et un enroulement secondaire (47) pour la transmission de l'énergie et la transmission de données, et en ce qu'un système de commande (7) comportant au moins un excitateur à moteur (8) avec une sélection de canaux (10) est prévu dans le cylindre porte-plaque, à laquelle sélection de canaux sont raccordés les moteurs de réglage (12-15).

2. Dispositif selon la revendication 1,
caractérisé en ce qu'à l'excitateur à moteur (8) avec la sélection de canaux (10) sont raccordés les indicateurs de position (51,52,53,54) ainsi qu'un capteur prévu (11).

3. Dispositif selon l'une des revendications 1 ou 2,
caractérisé en ce qu'à la sélection de canaux (10) est raccordé au moins un excitateur de valeur effective (9).
